# EUROPÄISCHE PATENTSCHRIFT

(11) **EP 0 724 043 B1**
(45) Veröffentlichungstag und Bekanntmachung des Hinweises auf die Patenterteilung: **05.06.2002**
(21) Anmeldenummer: 96100724.2
(22) Anmeldetag: 19.01.1996
(51) Int. Cl.: E03C 1/05

(54) **Steuereinrichtung für eine Sanitärarmatur**
Control unit for a sanitary fitting
Unité de commande pour une armature sanitaire

(30) Priorität: 25.01.1995 DE 19502214
(43) Veröffentlichungstag der Anmeldung: 31.07.1996
(73) Patentinhaber: Friedrich Grohe AG & Co. KG, 58675 Hemer (DE)
(72) Erfinder: Eichholz, Heinz-Dieter, Dr., D-58642 Iserlohn (DE); Ludewig, Hans-Jürgen, D-31737 Rinteln (DE)

(56) Entgegenhaltungen:
- EP-A- 0 313 162
- EP-A- 0 501 262
- DE-A- 3 843 047
- DE-A- 4 218 658
- DE-U- 29 500 918
- NL-A- 8 802 707

## Beschreibung

Die Erfindung betrifft eine Steuereinrichtung für eine Sanitärarmatur, insbesondere Wasserauslaufsteuerung, mit einer wenigstens einen Sender und einen Empfänger enthaltenden, vorzugsweise mit Infrarotlichtstrahlung arbeitenden Detektionseinrichtung, einer Steuer- und Auswerteelektronik und einer oder mehreren Batterien oder Akkumulatoren für die elektrische Energieversorgung.
Derartige Steuereinrichtungen werden meist für Wasserauslaufarmaturen an Waschtischen, Urinalen etc. eingesetzt. In diesen batteriebetriebenen, berührungslos gesteuerten Sanitärarmaturen werden zur Energieversorgung eine oder mehrere Primärzellen mit einer definierten Mindestkapazität und einer beschränkten, ebenfalls systembedingten Lagerfähigkeit verwendet. Diese Batterien werden der Armatur als Beipack beigefügt, da das Einsetzen der Batterie(n) in die Armatur bzw. das zugehörige Batteriefach zu einer Aktivierung der Steuerelektronik führt und somit während der oftmals nicht vorherbestimmbaren Lagerzeit bzw. Transportzeit eine nicht dem Gebrauchsnutzen dienende Entladung der Batterie(n) infolge des Energiebedarfs der elektronischen Steuerung - insbesondere bei einer Ausführung mit aktiver Infrarotsensorik - erfolgt, die zu einer Reduzierung der für den Anwender meßbaren, effektiven Batterielebensdauer (Benutzungsdauer) führt. Da die Lebensdauer (Nutzungsdauer) einer Batteriefüllung für derartige Steuerungen zum derzeitigen Stand der Technik ohnehin nur wenige Jahre (ca. 2 - 3 Jahre) beträgt, würde beispielsweise eine zweijährige Gesamtlager- /Transportzeit der Armatur bis zur Installation beim Endkunden eine nicht zu akzeptierende Beschränkung der Nutzungsdauer für die Erstbatterieausstattung bewirken.

Daher ist derzeit allgemein üblich, die Batterie(n) der Armatur vor Verpackung beizufügen und diese erst unmittelbar bei der Installation der Armatur in die Armatur selbst bzw. das zugehörige Batteriefach einzusetzen.

Diese Handhabung weist folgende, eklatante Nachteile auf:
1. Das Produkt (batteriebetriebene, berührungslos gesteuerte Sanitärarmatur) kann nicht im späteren Anlieferungszustand (Endkunde) getestet werden.
2. Die Batterien können nicht ohne Aufwand getestet werden.
3. Die Armatur bzw. das Batteriefach muß für das Einsetzen der beigefügten Batterie(n) durch den Endkunden bzw. Installateur geöffnet bzw. ggfs. teildemontiert werden. Hierbei ist die Gefahr der Fehlbestückung (Verpolung) bzw. der unsachgemäßen Handhabung bis hin zur Beschädigung von Dichtungen etc. gegeben.

Als weitere, jedoch selten praktizierte Möglichkeit bietet sich der Einsatz von Schaltern an, mit denen die Batterie(n) elektrisch von der Steuerung getrennt wird (werden). Hierbei sind als nachteilig die nicht zu verlässigenden Kosten für den erforderlichen Schalter, die Abdichtungsmaßnahmen und die einfache Manipulierbarkeit oder bei Integration des Schalters in eine Sanitärarmatur, dessen Zugänglichkeit (unbefugte bzw. ungewollte Außerbetriebsetzung) zu benennen.
Außerdem ist aus der EP-A-0 501 262 eine Sanitärarmatur mit einem mechanischen Schalter bekannt, mit dem unterschiedliche Betriebsarten eingeschaltet werden können.

Der Erfindung liegt die Aufgabe zugrunde, eine verbesserte Steuereinrichtung zu schaffen, bei der der Verbrauch der elektrischen Energie erheblich verringert werden kann. Hierbei gehört es mit zur Aufgabe, ein einfaches und sicheres Verfahren zur Montage und den Betrieb der Steuereinrichtung in einer Sanitärarmatur vorzuschlagen.

Diese Aufgabe wird durch eine Einrichtung mit den Merkmalen des Anspruch 1 und durch ein Verfahren mit den Merkmalen des Anspruch 14 gelöst.

Weitere Ausgestaltungen der Erfindung sind in den Ansprüchen 2 bis 13 angegeben.

Die mit der Erfindung erzielbaren Vorteile bestehen insbesondere darin, daß die Sanitärarmatur elektrisch betriebsbereit mit werksseitig installierter Batterie eingelagert werden kann, so daß für den Erstanwender das Einlegen der Batterie, das sich bei Produkten mit vollständig integrierten Komponenten im Armaturengehäuse schwierig und aufwendig gestalten kann, entfällt. Darüber hinaus wird erreicht, daß
1. der Test des Gesamtsystems der Sanitärarmatur inkl. Batterien entsprechend dem späteren Anlieferungszustand möglich ist;
2. kein mechanischer Eingriff des Installateurs oder Endverbrauchers in die Sanitärarmatur bzw. das Batteriefach zum Einsetzen der Batterien erforderlich ist;
3. keine merkliche Beeinträchtigung der aktiven Batterielebensdauer auch bei längerfristiger Lagerung bzw. Transportzeit auftritt;
4. die Angabe einer definierten effektiven Batterielebensdauer durch den Hersteller, unabhängig von der tatsächlichen Lagerzeit möglich ist;
5. keine Gefahr der Verpolung bzw. des unsachgemäßen Einsetzens der Batterien durch den Installateur oder Endverbraucher bzw. eine Beschädigung von Dichtungen etc. auftreten kann;
6. keine mechanischen Schalter zur Unterbrechung der elektrischen Energieversorgung während der Lagerung und/oder dem Transport der Steuereinrichtung bei eingesetzten Batterien erforderlich sind;
7. eine sofortige Betriebsbereitschaft der automatischen Sanitärarmatur nach Entnahme aus der Verpackung möglich ist.

Der Thematik "elektrische Energieversorgung/Batterien" ist für den Installateur bzw. Endverbraucher zumindest für die herstellerseitig angegebene effektive Batterielebensdauer bei der Installation der Sanitärarmatur keine weitere Beachtung zu schenken.

Ein Ausführungsbeispiel der Erfindung ist in der Zeichnung dargestellt und wird im folgenden näher beschrieben. Es zeigt:
- Figur 1: ein Blockschaltbild einer berührungslos gesteuerten sanitären Wasserauslaufarmatur;
- Figur 2: ein vereinfachtes Ablaufdiagramm der Softwareroutine für den Energiesparmodus der Sanitärarmatur.

Bei dem in Figur 1 in schematischer Weise gezeigten sanitären Wasserauslaufarmatur ist ein Magnetventil 4 mit einem Wasserzulauf 41 und einem Wasserauslauf 42 vorgesehen. Das Magnetventil 4 ist von einer Steuer- und Auswerteelektronik 1 ansteuerbar. Hierbei ist im Bereich des Wasserauslaufs 42 eine Detektionseinrichtung 2 vorgesehen, mit der die Anwesenheit eines Benutzers feststellbar ist. Hierbei wird in der Normalbetriebsart von einem Sender 21 ein getakteter Infrarotlichtstrahl abgegeben, der nach einer Reflektion an einem Gegenstand im vorbestimmten Erfassungsbereich von einem Empfänger 22 wiederaufgenommen wird. Bei der Feststellung der Anwesenheit eines Benutzers erzeugt die Detektionseinrichtung ein Signal, das an die Steuer-und Auswerteelektonik 1 abgegeben wird, in der nun ein entsprechendes Wasserauslaßprogramm über einen Mikroprozessor oder Mikrocontroller abgearbeitet wird, wobei dem Magnetventil 4 in der Wasserauslaufarmatur nach einem vorbestimmten Zeitraum (Verzögerungszeit) ein Öffnungsimpuls und nach einem ebenfalls vorbestimmten Öffnungszeitraum ein Schließimpuls zugeführt wird. Die elektrische Energieversorgung der Steuer- und Auswerteelektronik 1 mit der Detektionseinrichtung 2 und dem Magnetventil 4 erfolgt von einer Batterie 3, wobei die Steuer- und Auswerteelektronik 1, die Detektionseinrichtung 2, die Batterie 3 und das Magnetventil 4 in der Wasserauslaufarmatur integriert sind.

Um einen möglichst energiesparenden Betrieb für z. B. die Lagerhaltung derartiger Produkte mit installiertem und damit angeschlossenem Akkumulator oder Batterie 3 zu ermöglichen, ist die Systemsoftware der Steuer- und Auswerteelektronik 1 mit einem Energiesparmodus erweitert, in dem die normalerweise ausgeführte Programmabarbeitung unterbrochen und alle Peripherieverbraucher, insbesondere die besonders energieaufwendige Aussendung von Infrarotlicht, mit Ausnahme des Empfängers 22 für die Infrarotlichtstrahlung, dessen Empfindlichkeit vorteilhafterweise durch entsprechende Beschaltung erhöht wird, deaktiviert werden. Die Software für den Energiesparmodus (Sleepmode) ist hierbei in einem Modul 11 abgelegt.
In dem Energiesparmodus wird die in der Steuer- und Auswerteelektronik 1 vorgesehene Mikrocontrollereinheit oder Mikroprozessoreinheit selbst in einen Stand-by-Modus geschaltet (STOP Mode, POWER DOWN Mode), der die Stromaufnahme beispielsweise auf 0,3 bis 1,0 Mikroampere oder auf etwa ein Hundertstel der Stromaufnahme im Normalbetrieb minimiert. Das Ausgangssignal des Empfängers 22 ist unmittelbar oder über eine geeignete Verstärker/Filterschaltung mit einem Eingang (Interrupt-Eingang) der Steuer- und Auswerteelektronik 1 verbunden. Der Energiesparmodus (Sleepmode) der Wasserauslaufarmatur wird vom Hersteller durch ein geeignetes Hilfsmittel, z.B. Programmiergerät, Fernbedienung etc., voreingestellt. Hierzu ist in der Software der Steuer-und Auswerteelektronik 1 bzw. des Mikrocontrollers das Modul 11 vorhanden, welches durch die genannten Hilfsmittel aktiviert wird, wobei nach einer definierten Verzögerungszeit von beispielsweise 60 Sekunden ein gezieltes "Powerdown" der Steuer- und Auswerteelektronik 1 bzw. des Mikrocontrollers in den "Sleepmode" durchgeführt wird. Die Steuer- und Auswerteelektronik 1 bzw. der Controller stellt hiernach alle Aktivitäten ein, außer der Überwachung des Interrupteinganges (Mikrocontroller-Port) des Empfängers 22. Um die Steuer- und Auswerteelektronik 1 im Energiesparmodus zu halten, wird während der Verzögerungszeit ein Aufkleber 23 aus infrarotlichtundurchlässigem Material auf der Detektionseinrichtung 2, insbesondere auf dem Empfänger 22 angebracht.

Die Reaktivierung des Normalmodus der Steuer- und Auswerteelektronik 1 erfolgt durch Detektion von Infrarotlichtstrahlung, die einen Grenzpegelwert überschreitet, durch den Empfänger 22, wodurch am Mikrocontroller-Port ein Interrupt ausgelöst wird. Nach der Installation der Wasserauslaufarmatur an der Baustelle kann daher durch Entfernung des Aufklebers 23 die Steuer- und Auswerteelektronik 1 von dem Energiesparmodus in die Normalbetriebsart umgeschaltet werden, d.h. Aussenden von Infrarotlichtimpulsen und Anwesenheitsdetektion mit entsprechenden Schaltungen des Magnetventils 4. Hierbei ist die erhöhte Empfindlichkeit des Empfängers dahingehend vorteilhaft, daß bereits die in normalem Tageslicht enthaltene Infrarotlichthintergrundstrahlung für eine Umschaltung von dem Energiesparmodus in die Normalbetriebsart intensitätsmäßig ausreichend ist. Bei Dunkelheit kann die Aktivierung der Normalbetriebsart durch jede Art von Infrarotlichtstrahlung mit relevantem Wellenlängenbereich, wie beispielsweise Glühlampenlicht, Kerzenlicht oder auch durch das Anreiben eines Streichholzes etc., ausgelöst werden.

Die Steuer- und Auswerteelektronik 1 kann in folgender Weise in einer Sanitärarmatur einmontiert und betrieben werden:
Zunächst wird werksseitig bei der Endmontage in einem, mit einem Wasserzulauf 41 und einem Wasserauslauf 42 versehenen Sanitärarmaturengehäuse das Magnetventil 4, die Detektionseinrichtung 2, die Steuer- und Auswerteelektronik 1 und die Batterie 3 einmontiert. Hiernach wird die Sanitärarmatur einem Prüfendtest unterzogen.
Nach einem Gutbefund der Sanitärarmatur wird dann zunächst der Energiesparmodus (Sleepmode) in der Steuer-und Auswerteelektronik 1 mit einem Handsender (IR-Fernbedienung) aktiviert, wobei dann in einer vorbestimmten, aber im Prinzip frei wählbaren Verzögerungszeit von z.B. 60 Sekunden der Empfänger 22 mit dem Aufkleber 23 aus infrarotlichtundurchlässigem Material bedeckt werden kann und/oder die Armatur in eine Verpackung aus infrarotlichtundurchlässigem Material verpackt werden kann, wonach eine Lagerung und/oder Transport mit Vertrieb der Sanitärarmatur über einen relativ langen Zeitraum folgen kann.
Nach der Auslieferung und der Installation auf der Baustelle wird die Verpackung und/oder der Aufkleber 23 von der Detektionseinrichtung 2 entfernt, so daß nunmehr bei dem ersten Erfassen eines ausreichenden Infrarotlichtpegels (Intensität) durch den Empfänger 22 (per Mikrocontrollerinterrupt) der Energiesparmodus (Sleepmode) der Steuer- und Auswerteelektronik 1 deaktiviert und die normale Betriebsart aktiviert wird. Die Sanitärarmatur ist damit für den normalen Betrieb bereit.
Der Installateur/Anwender benötigt somit keine bzw. nur allgemein verfügbare Hilfsmittel, um eine im Energiesparmodus (Sleepmode) angelieferte automatische Sanitärarmatur zu aktivieren bzw. in die Normalbetriebsart zu versetzen.

In Verbindung mit einer nichtflüchtigen Parameterspeicherung in der Steuer- und Auswerteelektronik 1 wird ein einmal aktivierter Energiesparmodus (Sleepmode) auch nach einem Entfernen und Wiedereinsetzen der Batterie 3 nach einem Ablauf einer Aktivierungsverzögerung wieder eingenommen. Ein "POWER ON RESET" der Steuer-und Auswerteelektronik 1 führt die Einrichtung wieder in den Energiesparmodus (Sleepmode) zurück, solange nicht ein Mikrocontrollerinterrupt durch Empfang einer adäquaten Infrarotlichtintensität ausgelöst wird.
Der Energiesparmodus kann beliebig oft aktiviert und deaktiviert werden. Somit ist eine Demonstration der Funktion für Schulungen, Ausstellungen etc. möglich. Darüber hinaus kann das nachträgliche Aktivieren des Energiesparmodus (Sleepmode) sinnvoll sein, wenn für die Zeitspanne einer längeren Nichtbenutzung der Armatur die Kapazität der installierten Batterie geschont werden soll.

Alternativ zu der vorstehend aufgeführten Aktivierung des Energiesparmodus kann die Steuer- und Auswerteelektronik auch so ausgelegt werden, daß beispielsweise pegelselektiv durch eine Bewertung der Intensität des Empfangssignals, welches durch Reflexion des Infrarotlichtsendesignals an einem Reflektor, wie er beispielsweise in der deutschen Patentanmeldung P 44 20 335.7 angegeben ist, vom Empfänger 22 aufgenommen wird, die Aktivierung des Energiesparmodus erfolgt.
Auch kann die erfindungsgemäße Steuer- und Auswerteelektronik die Aktivierung des Energiesparmodus dann vorsehen, wenn die im Empfänger durch das Sendesignal verursachte Infrarotlichtintensität für eine bestimmte Zeitdauer t einen definierten Pegel überschreitet. Dies kann beispielsweise durch ein Vorhalten eines Spiegels bzw. eines hochgradig reflektierenden Gegenstandes unmittelbar vor der Detektionseinrichtung der Armatur für eine Mindestzeitdauer erreicht werden.
Schließlich kann die Steuer- und Auswerteelektronik so ausgebildet sein, daß sie selbst durch eine Bewertung der augenblicklichen Umgebungsinfrarotlichtstrahlung eine automatische Aktivierung oder Deaktivierung des Energiesparmodus vorsieht. Damit kann durch ein Monitoring der Infrarotlichtumgebungsstrahlung eine Erkennung von Nichtbenutzungsphasen, wie beispielsweise Nachtbetrieb bzw. Dunkelheit etc., mit automatischer Aktivierung des Energiesparmodus bzw. einer Reaktivierung der normalen Betriebsart erreicht werden.

## Patentansprüche

1. Steuereinrichtung für eine Sanitärarmatur, insbesondere Wasserauslaufsteuerung, mit einer, wenigstens einen Sender (21) und Empfänger (22) enthaltenden Detektionseinheit, einer Steuer- und Auswerteelektronik (1) und einer oder mehreren Batterien (3) oder Akkumulatoren für die elektrische Energieversorgung, **dadurch gekennzeichnet, daß** die Steuer- und Auswerteelektronik (1) mit einem Energiesparmodus ausgestattet ist, wobei der Energiesparmodus wenigstens vom Hersteller einschaltbar ist und die Normalbetriebsart wenigstens vom Installateur und/oder Endverbraucher aktivierbar ist.

2. Steuereinrichtung nach Anspruch 1, **dadurch gekennzeichnet, daß** die Steuer- und Auswerteelektronik (1) einen Mikroprozessor oder Mikrocontroller aufweist, bei dem die Ruhestromaufnahme im Energiesparmodus etwa 0,3 bis 1,0 Mikroampere oder weniger als etwa ein Hundertstel der Normalbetriebsstromaufnahme beträgt.

3. Steuereinrichtung nach Anspruch 1, **dadurch gekennzeichnet, daß** die Steuer- und Auswerteelektronik (1) einen Mikroprozessor oder Mikrocontroller aufweist, der über einen Power Down Mode und vorteilhafterweise über eine Unterbrechungssteuerung verfügt.

4. Steuereinrichtung nach einem der Ansprüche 1 bis 3, **dadurch gekennzeichnet, daß** der Energiesparmodus auch vom Endverbraucher wahlweise ein- und ausschaltbar ist.

5. Steuereinrichtung nach einem der Ansprüche 1 bis 4, **dadurch gekennzeichnet, daß** der Energiesparmodus durch eine Abdeckung wenigstens des Empfängers (22) der Detektionseinheit (2) annähernd unbegrenzt beibehaltbar ist.

6. Steuereinrichtung nach Anspruch 5, **dadurch gekennzeichnet, daß** zur Beibehaltung des Energiesparmodus auf der Detektionseinheit (2) ein infrarotlichtundurchlässiger Aufkleber (23) vorgesehen ist.

7. Steuereinrichtung nach einem der Ansprüche 1 bis 6, **dadurch gekennzeichnet, daß** in der Software der Steuer- und Auswerteelektronik (1) ein Modul (11) für den Energiesparmodus vorgesehen ist, über das mit einem signifikanten Signal nach einer Verzögerungszeit der Energiesparmodus aktivierbar ist, womit die Aktivität der Steuer- und Auswerteelektronik (1) bis auf die Überwachung des Eingangs des Empfängers (22) in der Detektionseinheit (2) reduziert ist, während die Normalbetriebsart mit dem Erfassen eines ausreichenden Infrarotlichtpegels aktivierbar ist.

8. Steuereinrichtung nach Anspruch 7, **dadurch gekennzeichnet, daß** als signifikantes Signal das Senden eines Infrarotlichtcodes von einer Fernbedienung vorgesehen ist und die Verzögerungszeit etwa 30 Sekunden beträgt.

9. Steuereinrichtung nach Anspruch 7 oder 8, **dadurch gekennzeichnet, daß** die Normalbetriebsart mit dem Erfassen von normalem Tageslicht oder das Anreiben eines Streichholzes in kurzem Abstand zum Empfänger (22) aktivierbar ist.

10. Steuereinrichtung nach einem der Ansprüche 1 bis 6, **dadurch gekennzeichnet, daß** der Energiesparmodus durch eine in der Steuer- und Auswerteelektronik (1) erfolgende Auswertung der Intensität eines Empfangssignals, welches durch Reflexion des von dem Sender der Detektionseinrichtung in der Normalbetriebsart abgestrahlten Sendesignals an einen Reflektor erzeugbar ist, nach einer Verzögerungszeit aktivierbar ist, während die Normalbetriebsart durch ein anderes Signal aktivierbar ist.

11. Steuereinrichtung nach Anspruch 10, **dadurch gekennzeichnet, daß** das abgestrahlte Sendesignal ein Infrarotlichtsignal ist-und die Normalbetriebsart mit dem Erfassen eines ausreichenden Infrarotlichtpegels des Empfängers aktivierbar ist.

12. Steuereinrichtung nach einem der Ansprüche 1 bis 6, **dadurch gekennzeichnet, daß** wechselweise der Energiesparmodus oder die Normalbetriebsart von der Steuer- und Auswertelektronik (1) selbsttätig durch Auswertung der Infrarotlichtstrahlung in der Umgebung der Detektionseinrichtung (2) aktivierbar ist.

13. Steuereinrichtung nach Anspruch 12, **dadurch gekennzeichnet, daß** die Auswertung der Infrarotlichtstrahlung in der Umgebung der Detektionseinrichtung (2) nach einem Vergleich mit softwaremäßig vorgegebenen Intensitätspegeln erfolgt.

14. Verfahren zur Durchführung der Montage und des Betriebs der Steuereinrichtung nach wenigstens einem der Ansprüche 1 bis 8 in einer Sanitärarmatur, **dadurch gekennzeichnet, daß**
- bei der werksseitigen Endmontage der Sanitärarmatur neben den anderen Baugruppen die zugehörigen Batterien (3) für die elektrische Energieversorgung einmontiert werden und danach der Endtest des Produkts durchgeführt wird,
- sodann, bei Gutbefund, wird zunächst der Energiesparmodus in der Steuer- und Auswerteelektronik (1) aktiviert und anschließend das Fertigprodukt verpackt, wonach die Lagerung und/oder der Transport mit Vertrieb des Fertigprodukts erfolgt,
- nach dem Entfernen der Verpackung und der Installation der Sanitärarmatur auf der Baustelle der Energiesparmodus der Steuer- und Auswerteelektronik (1) deaktiviert und die Normalbetriebsart aktiviert wird.

## Claims

1. Control device for a sanitary fitting, especially a water outflow control, having a detection unit comprising at least one transmitter (21) and receiver (22); having control and evaluation electronics (1); and having one or more batteries (3) or accumulators for the supply of electrical energy, **characterised in that** the control and evaluation electronics (1) are provided with an energy-saving mode, the energy-saving mode being arranged to be switched on at least by the manufacturer and the normal operation mode being arranged to be activated at least by the installer and/or end user.

2. Control device according to claim 1, **characterised in that** the control and evaluation electronics (1) have a microprocessor or microcontroller, wherein the quiescent current consumption in the energy-saving mode is approximately from 0.3 to 1.0 microamps or less than approximately one hundredth of the normal operation current consumption.

3. Control device according to claim 1, **characterised in that** the control and evaluation electronics (1) have a microprocessor or microcontroller provided with a power down mode and, advantageously, with an interrupt control.

4. Control device according to one of claims 1 to 3, **characterised in that** the energy-saving mode is also arranged to be switched on and off as desired by the end user.

5. Control device according to one of claims 1 to 4, **characterised in that** the energy-saving mode is arranged to be maintained virtually indefinitely by means of a cover at least over the receiver (22) of the detection unit (2).

6. Control device according to claim 5, **characterised in that**, for maintaining the energy-saving mode, a sticker (23) impermeable to infra-red light is provided on the detection unit (2).

7. Control device according to one of claims 1 to 6, **characterised in that**, in the software of the control and evaluation electronics (1), there is provided a module (11) for the energy-saving mode, by means of which module (11) the energy-saving mode is arranged to be activated by a significant signal after a time delay, as a result of which the activity of the control and evaluation electronics (1) is reduced to monitoring the input of the receiver (22) in the detection unit (2), whilst the normal operation mode is arranged to be activated by detection of a sufficient infra-red light level.

8. Control device according to claim 7, **characterised in that** the transmission of an infra-red light code from a remote control is provided as the significant signal, and the time delay is approximately 30 seconds.

9. Control device according to claim 7 or 8, **characterised in that** the normal operation mode is arranged to be activated by the detection of normal daylight or the striking of a match a short distance away from the receiver (22).

10. Control device according to one of claims 1 to 6, **characterised in that** the energy-saving mode is arranged to be activated after a time delay as a result of evaluation, performed in the control and evaluation electronics (1), of the intensity of a received signal generated by reflection, at a reflector, of the transmitted signal emitted by the transmitter of the detection device in the normal operation mode, whilst the normal operation mode is arranged to be activated by another signal.

11. Control device according to claim 10, **characterised in that** the transmitted signal emitted is an infra-red light signal, and the normal operation mode is arranged to be activated by detection of a sufficient infra-red light level by the receiver.

12. Control device according to one of claims 1 to 6, **characterised in that** the energy-saving mode or the normal operation mode, alternately, is arranged to be activated by the control and evaluation electronics (1) automatically as a result of evaluation of the infra-red light radiation in the environment of the detection unit (2).

13. Control device according to claim 12, **characterised in that** evaluation of the infra-red light radiation in the environment of the detection unit (2) is carried out following comparison with software-specified intensity levels.

14. Method for carrying out assembly and operation of the control device according to at least one of claims 1 to 8 in a sanitary fitting, **characterised in that**
- on final assembly of the sanitary fitting in the factory, the relevant batteries (3) for the supply of electrical energy are fitted in addition to the other modules and, after that, final testing of the product is carried out;
- then, if the product passes, first the energy-saving mode is activated in the control and evaluation electronics (1) and then the finished product is packed, after which the finished product is stored and/or transported and sold;
- after removal of the packaging and installation of the sanitary fitting on site, the energy-saving mode of the control and evaluation electronics (1) is deactivated and the normal operation mode is activated.

## Revendications

1. Installation de commande pour une robinetterie sanitaire en particulier pour une commande d'évacuation de l'eau avec une unité de détection contenant au moins un émetteur (21) et un récepteur (22), une électronique de commande et d'exploitation (1) et une ou plusieurs batteries (3) ou accumulateurs destinés à l'alimentation en énergie électrique,
**caractérisée en ce que**
l'électronique de commande et d'exploitation (1) est équipée d'un mode d'économie d'énergie, lequel mode d'économie d'énergie pouvant au moins être mis en marche par le fabricant et le mode de fonctionnement normal pouvant au moins être activé par l'installateur et/ou l'utilisateur.

2. Installation de commande selon la revendication 1,
**caractérisée en ce que**
l'électronique de commande et d'exploitation (1) contient un microprocesseur ou un microcontrôleur dont la consommation de courant au repos en mode d'économie d'énergie est d'environ 0,3 à 1,0 microampère, ou moins qu'un centième environ de la consommation d'énergie en fonctionnement normal.

3. Installation de commande selon la revendication 1,
**caractérisée en ce que**
l'électronique de commande et d'exploitation (1) contient un microprocesseur ou un microcontrôleur qui dispose d'un mode de faible puissance d'alimentation et plus avantageusement d'une commande d'interruption.

4. Installation de commande selon l'une des revendications 1 à 3,
**caractérisée en ce que**
le mode d'économie d'énergie peut être activé ou désactivé à volonté par l'utilisateur final.

5. Installation de commande selon l'une des revendications 1 à 4,
**caractérisée en ce que**
le mode d'économie d'énergie peut être maintenu de manière presque illimitée par un masquage au moins du récepteur (22) de l'unité de détection (2).

6. Installation de commande selon la revendication 5,
**caractérisée en ce que**
l'on a prévu sur l'unité de détection (2) un adhésif (23) imperméable aux infrarouges pour maintenir le mode d'économie d'énergie.

7. Installation de commande selon l'une des revendications 1 à 6,
**caractérisée en ce que**
dans le logiciel de l'électronique de commande et d'exploitation (1), un module (11) pour le mode d'économie d'énergie permet d'activer au moyen d'un signal significatif après un délai de temporisation le mode d'économie d'énergie, l'activité de l'électronique de commande et d'exploitation (1) étant réduite au contrôle de l'entrée du récepteur (22) dans l'unité de détection (2) tandis que le mode de fonctionnement normal peut être activé par la détection d'un niveau suffisant des infrarouges.

8. Installation de commande selon la revendication 7,
**caractérisée en ce que**
l'on a prévu en tant que signal significatif l'envoi d'un code infrarouge à partir d'une télécommande et le délai de temporisation est d'environ 30 secondes.

9. Installation de commande selon la revendication 7 ou 8,
**caractérisée en ce que**
le mode de fonctionnement normal peut être activé par la détection d'une lumière du jour normale ou par le frottement d'une allumette à une courte distance du récepteur (22).

10. Installation de commande selon l'une des revendications 1 à 6,
**caractérisée en ce qu'**
on peut activer après une durée de temporisation le mode d'économie d'énergie par une exploitation, réalisée par l'électronique de commande et d'exploitation (1), de l'intensité d'un signal de réception produit sur un réflecteur par la réflexion du signal d'émission envoyé par l'émetteur du dispositif de détection en mode de fonctionnement normal, tandis qu'on peut activer le mode de fonctionnement normal par un autre signal.

11. Installation de commande selon la revendication 10,
**caractérisée en ce que**
le signal d'émission envoyé est un signal infrarouge et on peut activer le mode de fonctionnement normal par la détection d'un niveau infrarouge suffisant du récepteur.

12. Installation de commande selon l'une des revendications 1 à 6,
**caractérisée en ce que**
tour à tour le mode d'économie d'énergie et le mode de fonctionnement normal peuvent être activés automatiquement par l'électronique de commande et d'exploitation (1) grâce à l'évaluation du rayonnement infrarouge au voisinage du dispositif de détection (2).

13. Installation de commande selon la revendication 12,
**caractérisée en ce qu'**
on réalise d'exploitation du rayonnement infrarouge au voisinage du dispositif de détection (2) grâce à une comparaison avec des niveaux d'intensité prédéfinis par le logiciel.

14. Procédé pour réaliser le montage et la mise en service de l'installation de commande selon au moins l'une des revendications 1 à 8 dans une robinetterie sanitaire,
**caractérisé en ce que**
- lors de l'assemblage définitif en usine de la robinetterie sanitaire on monte, outre les autres blocs, les batteries (3) destinées à l'alimentation en énergie électrique et ensuite on exécute l'essai final du produit,
- puis, si la qualité est satisfaisante, on active d'abord le mode d'économie d'énergie sur l'électronique de commande et d'exploitation (1) puis on emballe le produit fini après quoi on procède au stockage et/ou au transport et à la distribution du produit fini, et
- dès qu'on a retiré l'emballage et qu'on a installé la robinetterie sanitaire sur site, on désactive le mode d'économie d'énergie de l'électronique de commande et d'exploitation (1) et on active le mode de fonctionnement normal.
